# EUROPÄISCHE PATENTSCHRIFT

(11) **EP 1 043 797 B1**
(45) Veröffentlichungstag und Bekanntmachung des Hinweises auf die Patenterteilung: **24.09.2003**
(21) Anmeldenummer: 00105046.7
(22) Anmeldetag: 09.03.2000
(51) Int. Cl.: H01P 1/18

(54) **Erreger- oder Speisevorrichtung für eine Satellitenantenne**
Exciter or feeder for a satellite antenna
Illuminateur ou source pour une antenne satellite

(30) Priorität: 18.03.1999 DE 19912262
(43) Veröffentlichungstag der Anmeldung: 11.10.2000
(73) Patentinhaber: Kathrein-Werke KG, 83022 Rosenheim (DE)
(72) Erfinder: Ephan, Norbert Dr., 83088 Kiefersfelden (DE); Exler, Ralf, 83059 Kolbermoor (DE); Blaier, Werner, 83059 Kolbermoor (DE)
(74) Vertreter: Flach, Dieter Dipl.-Ing

(56) Entgegenhaltungen:
- US-A- 4 100 514
- US-A- 4 523 160
- US-A- 4 712 110
- US-A- 4 725 795

## Beschreibung

Die Erfindung betrifft ein Erreger- oder Speisesystem insbesondere für eine Satellitenantenne zum Senden bzw. Empfangen von orthogonal linearen und/oder orthogonal zirkular polarisierten elektromagnetischen Wellen nach dem Oberbegriff des Anspruchs 1.

Ein derartiges Erreger- bzw. Speisesystem ist beispielsweise aus der DE 37 41 501 C1 bekannt. Dieses Erreger- bzw. Speisesystem umfasst üblicherweise ein Horn, welches nach Art eines Hohlleiterstrahles aufgebaut ist. An die vordere, z.B. trichterförmige Erweiterung (welche auch Feedhorn genannt wird) schließt sich ein Hohlleiter an. Dieser weist an seinem Ende beispielsweise einen Kurzschluss auf. Quer dazu kann ein Hohlleiterabschnitt angeordnet sein, der zu einem Konverter führt. Anstelle des erwähnten in Ausbreitungsrichtung liegenden Kurzschlusses kann dort auch ein weiterer Ausgang vorgesehen sein, an den sich beispielsweise ein weiterer Konverter zum Empfang der zum ersten Ausgang orthogonal liegenden Polarisation anschließt.

Im Hohlleiterabschnitt können dann je nach technischen Anforderungen beispielsweise ein oder zwei Phasenschieberelemente vorgesehen sein, beispielsweise ein 90°-Phasenschieberelement sowie ein 180°-Phasenschieberelement. Gemäß der DE 37 41 501 C1 werden für die Phasenschieberelemente sogenannte Phasenschieberplättchen verwendet, die aus dielektrischem Material bestehen. Es wird insoweit auch von dielektrischen Phasenschiebern gesprochen. Dabei ist beispielsweise ferner aus Erich Pehl: "Mikrowellentechnik", Band 1: Wellenleitungen und Leitungsbausteine, Hüthig-Verlag, 1988, Seiten 170 bis 172 sowie Seiten 243 und 244 bekannt, dass gerade in der Hohlleitertechnik als Phasenschieber neben dielektrischen Phasenschiebern bzw. dielektrischen Phasenschieberplättchen sogenannte Ferritbauteile Verwendung finden. Schließlich ist darüber hinaus aber auch grundsätzlich bekannt, eine Phasenverschiebung durch Plättchen zu realisieren, die beispielsweise aus Metall gebildet sind.

Unabhängig von der technischen Aufgabenstellung (ob beispielsweise zwei Phasenschieberelemente hintereinander angeordnet sind oder nur ein Phasenschieberelement, oder ob es sich dabei beispielsweise um ein 90°- oder ein 180°-Phasenschieberelement etc. handelt) besteht stets das Problem, die Entkopplung der orthogonal zueinander ausgerichteten Polarisation zu optimieren. Besteht nämlich keine 100%ige Entkopplung zwischen diesen Orthogonalitäten, so hat dies zur Folge, dass Verlustleistungen auftreten. In einem derartigen Fall werden Anteile der empfangenen Energie der elektromagnetischen Wellen reflektiert, wodurch die Empfangsleistung (bzw. bei Sendebetrieb die Sendeleistung) verringert wird.

Eine Array- oder Speisevorrichtung ist ferner aus der US-A 4,100,514 bekannt geworden. Der hieraus bekannte Polarisator besteht aus 280° versetzt zueinanderliegenden und sich in Ausbreitungsrichtung des Hohlraums erstreckenden Phasenschieberelemente. Ferner ist eine Entkopplungs- oder Abgleicheinreichtung vorgesehen, die um 90° zur die Phasenschiebung bewirkenden Ebene des Phasenschiebers versetzt liegend angeordnet sind. Diese Entkopplungs- oder Abgleicheinrichtungen sind ebenfalls um 180° versetzt zueinanderliegend angeordnet. Die Abgleicheinrichtung erstreckt sich dabei in etwa in der gleichen Länge (in Ausbreitungsrichtung) wie die Phasenschieberelemente.

Aufgabe der vorliegenden Erfindung ist es von daher, ausgehend von dem zuletzt genannten gattungsbildenden Stand der Technik, ein verbessertes Erreger- und/oder Speisesystem insbesondere zum Empfang von orthogonal zueinander stehenden linearen Polarisationen und/oder zum Empfang von zirkularen Polarisationen zu schaffen.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung wird auf verblüffend einfache Art in nicht vorhersehbarer Weise eine nochmals deutliche Verbesserung bezüglich der Entkopplung der unterschiedliche Polaritäten aufweisenden elektromagnetischen Wellen ermöglicht. Erfindungsgemäß wird dies durch eine zusätzliche Entkopplungs- oder Abgleicheinrichtung ermöglicht.

Vom gattungsbildenden Stand der Technik unterscheidet sich das erfindungsgemäße Erreger- und/oder Speisesystem dadurch, dass die Anordnung der Entkopplungs- oder Abgleicheinrichtung nur auf einer Seite der Innenwandung des Hohlleiters vorgesehen ist, und dass dabei ferner die Längs- und/oder Quererstreckung dieser Einrichtung auf weniger als 75% verglichen mit der Längserstreckung nach dem gattungsbildenden Stand der Technik beschränkt ist.

Im Gegensatz zum gattungsbildenden Stand der Technik wird bei der vorliegenden Erfindung vor allem nicht die Frequenzabhängigkeit des Phasenschiebers beeinflusst, sondern es wird primär gezielt mit einem Entkopplungs- oder Abgleichelement eine zusätzliche Reflektion der orthogonalen Polarisation bewirkt. Damit wird nicht das Phasenverhalten des ursprünglichen Phasenschiebers kompensiert, sondern das endliche Reflektionsverhalten.

Die erfindungsgemäß vorgesehene Entkopplungs- oder Abgleicheinrichtung muss nicht zwingend in einer zu der Ebene der Phasenschieberelemente senkrechten Ebene liegend vorgesehen sein. Vielmehr kann die erfindungsgemäße Entkopplungs- oder Abgleicheinrichtung in einem Winkelbereich von +30° bis +150° oder z.B. von +60° bis +120° gegenüber der Ebene des Phasenschieberelementes gedreht vorgesehen sein. Mit anderen Worten ist das zusätzliche Entkopplungs- oder Abgleichelement mit seinem Zentrum in einem Winkelbereich von +30° bis +150° (oder beispielsweise -30° bis -150°), bevorzugt in einem Winkelbereich von +60° bis + 120° (oder -30° bis -120°) gegenüber einer der orthogonalen Ausrichtebenen, also gegenüber der Phasenschieberebene, gedreht.

Bevorzugt besteht das zusätzliche Entkopplungs- und Abgleichelement aus einem vergleichsweise gering dimensionierten Körper, beispielsweise scheibenförmigen oder zylinderförmigen Körper, oder aus einem Körper nach Art eines Quaders, bevorzugt mit quadratischen Querschnitt.

Dieses zusätzliche Entkopplungs- oder Abgleichelement kann an der inneren Begrenzungsfläche des Hohlleiters angeordnet sein, welches sich quer zur Ausbreitungsrichtung der elektromagnetischen Wellen, also zur Längsrichtung des Hohlleiters in den Innenquerschnitt hineinragt. Dabei ist die Erstreckungshöhe bezogen auf den Durchmesser des Oberleiters bevorzugt kleiner als 50%, insbesondere kleiner als 25%, 20%, 15% bzw. 10%.

Es muss letztlich als überraschend beurteilt werden, dass die Anordnung eines derart klein dimensionierten Elementes vorzugsweise aus leitendem Material oder mit leitender Oberfläche versehen eine Verbesserung der Entkopplung zwischen den orthogonal zueinanderstehenden Polarisationen und damit eine Verringerung des reflektierten Energieanteils beim Einfall der elektromagnetischen Wellen erzielt werden kann.

Aus der DE 41 13 760 A1 ist ferner eine Anordnung zur Umwandlung eines Mikrowellentyps etwa in Form einer Polarisationsweiche, eines Antennenerregers oder eines Mikrowellenstrahlers bekannt geworden. Diese Kurzschlussvorrichtung ist wenigstens in einem Bereich desselben unsymmetrisch ausgebildet. Bei einer derartigen Kurzschlussvorrichtung handelt es sich aber per se nicht um ein Entkopplungs- oder Abgleichelement unter Verwendung eines Phasenschiebers oder Phasenschieberplättchen-Einrichtungen. Schließlich ist erfindungsgemäß vorgesehen, dass der Phasenschieber selbst keine Abwandlung erfährt, dass aber gleichwohl im unmittelbaren Bereich des Phasenschiebers zusätzliche Mittel und Maßnahmen vorgesehen sind, um die Entkopplung oder den Abgleich zu verbessern.

Die Erfindung wird nachfolgend anhand eines Ausführungsbeispiels und anhand von Zeichnungen näher erläutert. Dabei zeigen im einzelnen
- Figur 1:: eine schematische auszugsweise Längsschnittdarstellung durch eine erfindungsgemäße Erreger- bzw. Speisesystemvorrichtung, insbesondere für den Satellitenempfang;
- Figur 2 :: eine Querschnittsdarstellung längs der Linie II-II in Figur 1; und
- Figur 3 :: eine auszugsweise um 90° verdreht liegende Längsschnittdarstellung längs der Linie III-III in Figur 1.

In Figur 1 ist im schematischen Längsquerschnitt ein sogenanntes Horn 1 gezeigt, wie es in der Regel im Zusammenwirken mit einer Parabolantenne zum Senden bzw. Empfangen von elektromagnetischen Wellen verwandt wird. Das Horn 1 ist nach Art eines Hohlleiterstrahlers aufgebaut. An die vordere, z.B. trichterförmige Erweiterung 3 schließt sich ein Hohlleiter 5 an, an den sich in Ausbreitungsrichtung beispielsweise ein an geeigneter Stelle sitzender Ausgang mit einer Polarisation oder beispielsweise eine Polarisationsweiche anschließen kann. Es wird insoweit auf die vorbekannten Erreger- und Speisesysteme verwiesen.

Im gezeigten Ausführungsbeispiel umfasst der Hohlleiter 5 einen Hohlleiterabschnitt 5', der auch als separates Bauteil ausgebildet sein kann, wie in Figur 1 und 3 angedeutet ist. In einem derartigen Fall kann der als separater Baustein ausgebildete Hohlleiter-Abschnitt 5' mit anderen Bauteilen mittels Schrauben zu einem einheitlichen Speiseund Erregersystem zusammengebaut werden, wozu in der Wandung 7 Bohrungen 9 ausgebildet sind, um die gesamte Anordnung beispielsweise unter Verwendung von Bolzenschrauben und Muttern zusammenzuschrauben.

Der Hohlleiter 5 bzw. der erwähnte Hohlleiterabschnitt 5' weisen einen Phasenschieber 11 auf, beispielsweise ein 180°-Phasenschieber, der aus zwei Plättchen 11' besteht, die in einer ersten Ebene 14 in der Mitte des Hohlleiters 5 jeweils diametral gegenüberliegend angeordnet und an der Innenwand 15 des Hohlleiters 5 bzw. des Hohlleiterabschnitts 5' angebracht, dort gehalten bzw. dort ausgebildet sind. Die Phasenschieber-Plättchen 11' weisen dabei eine Länge L auf, um bezüglich eines quer zu dieser Ebene 14 liegenden E-Vektors eine entsprechende gewünschte Phasenverschiebung durchzuführen. Der Phasenschieber bzw. das Phasenschieberplättchen kann aus geeigneten Materialien bestehen, beispielsweise aus dielektrischem Material, aus Ferritmaterial oder auch aus Metall bzw. Gussmetall etc., also aus allen geeigneten Materialien, mit denen eine Phasenverschiebung möglich ist. Schließlich kann dabei auch die Form des Phasenschiebers oder der Phasenschieberplättchen so weit variiert werden, so weit eine entsprechende Phasenverschiebung realisierbar ist.

In dem Längserstreckungsbereich des Phasenschiebers 11 ist im gezeigten Ausführungsbeispiel im Bereich der Innenwandung 15 ein zusätzliches Entkopplungs- oder Abgleichelement 19 vorgesehen. Dieses Entkopplungs- oder Abgleichelement 19 ist als vergleichsweise gering dimensionierte Erhebung 19' ausgestaltet, die an der Innenwandung 15 des Hohlleiters 5 bzw. Hohlleiterabschnittes 5' sitzt. Es kann angenähert mehr oder weniger halbkugelförmig, zylinderförmig oder auch mit einem polygonal umlaufenden Querschnitt, also z.B. auch quaderförmig etc. ausgebildet sein. Größe und Formgebung können in weiten Bereichen variiert werden, um entsprechend dem gewünschten Frequenzbereich und/oder der Dimensionierung und Ausbildung des Hohlleiters eine weitere Optimierung zu erzielen.

Der Mittelpunkt 23 dieses Entkopplungs- oder Abgleichelementes 19 liegt bezogen auf eine quer zur Ausbreitungsrichtung 25 der elektromagnetischen Wellen, also quer zur Mittellängsrichtung 25 des Hohlleiters 5 bzw. Hohlleiterabschnitts 5' liegenden Querschnittsebene 27 nicht exakt auf dieser Querschnittsebene 27 sondern ist im gezeigten Ausführungsbeispiel dem Horn 1 zumindest geringfügig näherliegend angeordnet. Bevorzugt beträgt der Abstand des Mittelpunktes 23 des Entkopplungs- oder Abgleichelementes 19 zur erwähnten Querschnittsebene 27 einem Achtel bis der Hälfte der Wellenlänge des elektrischen oder magnetischen Wellenvektors, insbesondere ca. λ_{H}/4 dieser Wellenlänge.

Wie sich aus der Querschnittsdarstellung gemäß Figur 2 ergibt, ist das Entkopplungs- oder Abgleichelement 19 in einem Winkelbereich von vorzugsweise +30° bis +60° (oder -30° bis -60°) gegenüber der Phasenschieber-Ebene 14 des Phasenschieberelements 11 ausgerichtet angeordnet, also bevorzugt zumindest annähernd so, dass der Mittelpunkt 23 des Entkopplungs- oder Abgleichelementes 19 auf einer zur Phasenschieber-Ebene 14 um 90° gedrehten Ebene 29 liegt.

Der Mittelpunkt 23 des Entkopplungs- oder Abgleichelements 19 kann aber auch gegenüber dieser Ebene 29 zumindest mit geringem Versatz angeordnet sein.

Es hat sich gezeigt, dass die Anordnung bereits eines derartigen Entkopplungs- oder Abgleichelementes 19 nur auf einer Seite zu der Phasenschieber-Ebene 14 ausreichend ist, obgleich auch auf der gegenüberliegenden Innenseite des Hohlleiters bei Bedarf ein ergänzendes weiteres Entkopplungs- oder Abgleichelement 19 vorgesehen sein kann. Ebenso kann in bestimmten Einsatzfällen auf einer oder auf jeder der beiden Seiten zu der Phasenschieber-Ebene 14 noch ein oder weitere Entkopplungs- oder Abgleichelemente 19 angeordnet werden.

## Patentansprüche

1. Erreger- und/oder Speisesystem, insbesondere zum Senden und/oder zum Empfangen von orthogonal linear oder orthogonal zirkular polarisierten elektromagnetischen Wellen, mit folgenden Merkmalen
- mit einem Hohlleiter (5, 5'),
- im Bereich des Hohlleiters (5, 5') ist ein Phasenschieber (11) vorgesehen,
- der Phasenschieber (11) besteht aus zwei um 180° versetzt zueinander liegende und sich in Ausbreitrichtung des Hohlleiters (5, 5') erstreckenden und von der Innenwandung des Hohlleiters in einer Ebene (14) radial vorstehenden Phasenschieberelementen (11, 11'),
- es ist ferner eine Entkopplungs- oder Abgleicheinrichtung (19) vorgesehen, und
- die Entkopplungs- oder Abgleicheinrichtung (19) ist zu der die Phasenverschiebung bewirkende Ebene (14) des Phasenschiebers (11) um die Ausbreitrichtung oder Mittellängsebene (25) des Hohlleiters (5) in einem Winkelbereich von +30° bis +150° und/oder -30° bis -150° versetzt liegend angeordnet,
**gekennzeichnet durch** die folgenden weiteren Merkmale
- die Entkopplungs- oder Abgleicheinrichtung (19) ist bei axialer Betrachtung des Hohlleiters (5, 5') nur auf einer Seite der Innenwandung (15) des Hohlleiters (5, 5') vorgesehen, und
- die Entkopplungs- oder Abgleicheinrichtung (19) ist gegenüber der Länge der Phasenschieberelemente (11, 11') kürzer ausgebildet, und zwar derart, dass die Längs- und/oder Quererstreckung der Entkopplungs- oder Abgleicheinrichtung (19) bezogen auf die Länge (L) des Phasenschieberelementes (11) weniger als 75 % beträgt.

2. Erreger- und/oder Speisesystem nach Anspruch 1, **dadurch gekennzeichnet, dass** das Entkopplungs- oder Abgleichelement (19) beabstandet zum Phasenschieber (11) zumindest in der Nähe der Innenwandung (15) des Hohlleiters (5, 5') angeordnet ist.

3. Erreger- und/oder Speisesystem nach Anspruch 1 oder 2, **dadurch gekennzeichnet, dass** das Entkopplungs- oder Abgleichelement (19) an der Innenwandung (15) des Hohlleiters (5, 5') sitzt.

4. Erreger- und/oder Speisesystem nach einem der Ansprüche 1 bis 3, **dadurch gekennzeichnet, dass** die Längs- und/oder Quererstreckung des zusätzlich zumindest einen Entkopplungs- oder Abgleichelementes (19) bezogen auf die Länge des Phasenschieber (11) weniger als 50% beträgt.

5. Erreger- und/oder Speisesystem nach einem der Ansprüche 1 bis 4, **dadurch gekennzeichnet, dass** die Längs- und/oder Quererstreckung des zusätzlich zumindest einen Entkopplungs- oder Abgleichelementes (19) bezogen auf die Länge des Phasenschiebers (11) weniger als 30% beträgt.

6. Erreger- und/oder Speisesystem nach einem der Ansprüche 1 bis 5, **dadurch gekennzeichnet, dass** die Höhe des zumindest einen Entkopplungs- oder Abgleichelementes (19) gegenüber der Innenwand (15) weniger als 30% des Durchmessers des Hohlleiters (5, 5'), vorzugsweise weniger als 25%, insbesondere weniger als 20%, 15%, 10% des Durchmessers des Hohlleiters (5, 5') beträgt.

7. Erreger- und/oder Speisesystem nach einem der Ansprüche 1 bis 6, **dadurch gekennzeichnet, dass** das Entkopplungsoder Abgleichelement (19) der Form einer Halbkugel, der Form eines Zylinders, der Form eines Quaders oder Kobuses, der Form eines Körpers mit polygonaler ümfangsflache oder dergleichen entspricht oder angenähert ist.

8. Erreger- und/oder Speisesystem nach einem der Ansprüche 1 bis 7, **dadurch gekennzeichnet, dass** der Mittelpunkt (23) des zumindest einen Entkopplungs- oder Abgleichelementes (19) zu einer Querschnittsebene (27) versetzt liegt, die sich senkrecht zur Ausbreitungsrichtung oder Mittellängsachse (25) des Hohlleiters (5, 5') erstreckt und dabei den Phasenschieber (11) bezogen auf seine Längserstreckung in dessen Mitte schneidet.

9. Erreger- und/oder Speisesystem nach Anspruch 8, **dadurch gekennzeichnet, dass** der Mittelpunkt (23) des zumindest einen Entkopplungs- oder Abgleichelementes (19) bezogen auf die Querschnittsebene (27) in Empfangsrichtung vor der Querschnittsebene (27) liegt.

10. Erreger- und/oder Speisesystem nach Anspruch 8 oder 9, **dadurch gekennzeichnet, dass** der Abstand zwischen dem Mittelpunkt (23) und der Querschnittsebene (27) etwa λ/8 bis λ/2, insbesondere um λ/4 der Wellenlänge des H- oder E-Vektors entspricht.

11. Erreger- und/oder Speisesystem nach einem der Ansprüche 1 bis 10, **dadurch gekennzeichnet, dass** der Mittelpunkt (23) des Entkopplungs- oder Abgleichelementes (19) auf einer Ebene (29) oder unmittelbar benachbart zu einer Ebene (29) liegt, die senkrecht zu der das Phasenschieberelement (11) aufnehmenden Ebene (14) liegt.

12. Erreger- und/oder Speisesystem nach einem der Ansprüche 1 bis 11, **dadurch gekennzeichnet, dass** der Mittelpunkt des Entkopplungs- oder Abgleichelementes (19), vorzugsweise das gesamte Entkopplungs- oder Abgleichelement (19) bei seitlicher Betrachtung quer zur Ausbreitungsrichtung oder Mittellängsachse (25) des Hohlleiters (5) in dem Längserstreckungsbereich des Phasenschiebers (11) angeordnet ist.

13. Erreger- und/oder Speisesystem nach Anspruch 12, **dadurch gekennzeichnet, dass** der Mittelpunkt (23) des Entkopplungs- oder Abgleichelementes (19) bezogen auf eine quer zur Ausbreitungsrichtung bzw. Mittellängsachse (25) des Hohlleiters (5) liegende Querschnittsebene in Empfangsrichtung der elektromagnetischen Wellen dem Mittelpunkt des Phasenschiebers (11) vorgelagert ist.

14. Erreger- und/oder Speisesystem nach Anspruch 12 oder 13, **dadurch gekennzeichnet, dass** das Entkopplungsoder Abgleichelement (19) mit seiner Gesamtlänge bezogen auf eine quer zur Ausbreitungsrichtung bzw. Mittellängsachse (25) des Hohlleiters (5) erfolgten Betrachtung im Bereich des Phasenschiebers (11) angeordnet ist.

15. Erreger- und/oder Speisesystem nach einem der Ansprüche 1 bis 14, **dadurch gekennzeichnet, dass** das zumindest eine zusätzliche Entkopplungs- oder Abgleichelement (19) zu der die Phasenverschiebung bewirkenden Ebene (14) des Phasenschiebers (11) um die Ausbreitungsrichtung oder Mittellängsachse (25) des Hohlleiters (5) in einem Winkelbereich von +60° bis +120° oder -60° bis -120°, vorzugsweise um näherungsweise oder exakt +90° oder -90° versetzt liegend angeordnet ist.

## Claims

1. Excitation and/or feed system, in particular for transmitting and/or for receiving orthogonally linear or orthogonally circular polarized electromagnetic waves, having the following features:
- having a waveguide (5, 5'),
- a phase shifter (11) is provided in the region of the waveguide (5, 5'),
- the phase shifter (11) comprises two phase shifter elements (11, 11'), which are located offset through 180º with respect to one another, extend in the propagation direction of the waveguide (5, 5') and project radially from the inner wall of the waveguide in a plane (14),
- a decoupling or trimming device (19) is also provided, and
- the decoupling or trimming device (19) is arranged such that it is located offset in an angular range of +30º to +150º, and/or -30º to -150º about the propagation direction or centre longitudinal plane (25) of the waveguide (5), with respect to the plane (14) of the phase shifter (11) which produces the phase shift,
**characterized by** the following further features:
- when the waveguide (5, 5') is viewed axially, the decoupling or trimming device (19) is provided on only one face of the inner wall (15)of the waveguide (5, 5'), and
- the decoupling or trimming device (19) is designed to be shorter than the length of the phase shifter elements (11, 11') to be precise such that the longitudinal and/or lateral extent of the decoupling or trimming device (19) with respect to the length (L) of the phase shifter element (11) is less than 75%.

2. Excitation and/or feed system according to Claim 1, **characterized in that** the decoupling or trimming element (19) is arranged at a distance from the phase shifter (11) at least in the vicinity of the inner wall (15) of the waveguide (5, 5').

3. Excitation and/or feed system according to Claim 1 or 2, **characterized in that** the decoupling or trimming element (19) is seated on the inner wall (15) of the waveguide (5, 5').

4. Excitation and/or feed system according to one of Claims 1 to 3, **characterized in that** the longitudinal and/or lateral extent of the additionally at least one decoupling or trimming element (19) with respect to the length of the phase shifter (11) is less than 50%.

5. Excitation and/or feed system according to one of Claims 1 to 4, **characterized in that** the longitudinal and/or the lateral extent of the additionally at least one decoupling or trimming element (19) with respect to the length of the phase shifter (11) is less than 30%.

6. Excitation and/or feed system according to one of Claims 1 to 5, **characterized in that** the height of the at least one decoupling or trimming element (19) with respect to the inner wall (15) is less than 30% of the diameter of the waveguide (5, 5'), preferably less than 25%, and in particular less than 20%, 15% and 10% of the diameter of the waveguide (5, 5').

7. Excitation and/or feed system according to one of Claims 1 to 6, **characterized in that** the decoupling or trimming element (19) corresponds to or is approximately in the form of a hemisphere, in the form of a cylinder, in the form of a square or cube, in the form of a body with a polygonal outer surface, or the like.

8. Excitation and/or feed system according to one of Claims 1 to 7, **characterized in that** the centre point (23) of the at least one decoupling or trimming element (19) is located offset with respect to a cross-sectional plane (27) which extends at right angles to the propagation direction or central longitudinal axis (25) of the waveguide (5, 5'), and in the process intersects the phase shifter (11) at its centre with respect to its longitudinal extent.

9. Excitation and/or feed system according to Claim 8, **characterized in that** the centre point (23) of the at least one decoupling or trimming element (19) is located in front of the cross-sectional plane (27) in the reception direction with respect to the cross-sectional plane (27).

10. Excitation and/or feed system according to Claim 8 or 9, **characterized in that** the distance between the centre point (23) and the cross-sectional plane (27) corresponds to approximately λ/8 to λ/2, in particular λ/4 of the wavelength of the H vector or E vector.

11. Excitation and/or feed system according to one of Claims 1 to 10, **characterized in that** the centre point (23) of the decoupling or trimming element (19) is located on a plane (29) or immediately adjacent to a plane (29) which is at right angles to the plane (14) in which the phase shifter element (11) is accommodated.

12. Excitation and/or feed system according to one of Claims 1 to 11, **characterized in that** the centre point of the decoupling or trimming element (19), preferably the entire decoupling or trimming element (19) is arranged in the longitudinal extent region of the phase shifter (11) when viewed from the side transversely with respect to the propagation direction or centre longitudinal axis (25) of the waveguide (5).

13. Excitation and/or feed system according to claim 12, **characterized in that** the center point (23) of the decoupling of trimming element (19) is located in front of the center point of the phase shifter (11) with regard of the reception direction of the electromagnetic waves and with respect to a transverse plane lying transverse to the propagation direction or centre longitudinal axis (25),respectively, of the waveguide (5).

14. Excitiation and/or feed system according to claim 12 or 13, **characterized in that**, when viewed transversely with respect to the propagation direction or centre longitudinal axis (25) to the waveguide (5), respectively, the entire length of the decoupling or trimming element (19) is arranged in the area of the phase shifter (11).

15. Excitation and/or feed system according to one of Claims 1 to 14, **characterized in that** the at least one additional decoupling or trimming element (19) is arranged located offset in an angular range of +60 to +120º, or -60º to -120º, preferably through approximately or exactly +90º or -90º about the propagation direction or centre longitudinal axis (25) of the waveguide (5) with respect to the plane (14) of the phase shifter (11) which produces the phase shift.

## Revendications

1. Système d'excitation et/ou d'alimentation, en particulier pour émettre et/ou pour recevoir des ondes électromagnétiques à polarisation linéaire orthogonale ou à polarisation circulaire orthogonale, comportant les éléments suivants :
-- un conducteur creux (5, 5'),
-- il est prévu un déphaseur (11) dans la zone du conducteur creux (5, 5'),
-- le déphaseur (11) est constitué de deux éléments de déphasage (11, 11') disposés avec un décalage de 180° l'un par rapport à l'autre, qui s'étendent dans la direction de propagation du conducteur creux (5, 5') et qui dépassent radialement depuis la paroi intérieure du conducteur creux dans un plan (14),
-- il est prévu en outre un dispositif de découplage ou d'égalisation (19), et
-- le dispositif de découplage ou d'égalisation (19) est agencé, vers le plan (14) du déphaseur (11) qui provoque le décalage de phase, dans une plage angulaire de + 30° à + 150° et/ou - 30° à - 150° autour de la direction de propagation ou du plan longitudinal médian (25) du conducteur creux (5),
**caractérisé par** les caractéristiques suivantes :
-- le dispositif de découplage ou d'égalisation (19), lorsqu'on observe le conducteur creux (5, 5') en direction axiale, est prévu uniquement sur un côté de la paroi intérieure (15) du conducteur creux (5, 5'), et
-- le dispositif de découplage ou d'égalisation (19) est réalisé plus court que la longueur des éléments de déphasage (11, 11'), et cela de telle manière que l'extension longitudinale et/ou transversale du dispositif de découplage ou d'égalisation représente moins de 75 %, par référence à 1a longueur (L) de l'élément de déphasage (11).

2. Système d'excitation et/ou d'alimentation selon la revendication 1, **caractérisé en ce que** le dispositif de découplage ou d'égalisation (19) est agencé à distance du déphaseur (11), au moins au voisinage de la paroi intérieure (15) du conducteur creux (5, 5').

3. Système d'excitation et/ou d'alimentation selon l'une ou l'autre des revendications 1 et 2, **caractérisé en ce que** l'élément de découplage ou d'égalisation (19) repose contre la paroi intérieure (15) du conducteur creux (5, 5').

4. Système d'excitation et/ou d'alimentation selon l'une des revendications 1 à 3, **caractérisé en ce que** l'extension longitudinale et/ou transversale dudit au moins un élément de découplage ou d'égalisation (19) supplémentaire s'élève à moins de 50 %, par référence à la longueur du déphaseur (11).

5. Système d'excitation et/ou d'alimentation selon l'une des revendications 1 à 4, **caractérisé en ce que** l'extension longitudinale et/ou transversale dudit au moins un élément de découplage ou d'égalisation (19) supplémentaire s'élève à moins de 30 %, par référence à la longueur du déphaseur (11).

6. Système d'excitation et/ou d'alimentation selon l'une des revendications 1 à 5, **caractérisé en ce que** la hauteur dudit au moins un élément de découplage ou d'égalisation (19) à l'opposé de la paroi intérieure (15) s'élève à moins de 30 % du diamètre du conducteur creux (5, 5'), de préférence moins de 25 %, en particulier moins de 20 %, 15 %, 10 % du diamètre du conducteur creux (5, 5').

7. Système d'excitation et/ou d'alimentation selon l'une des revendications 1 à 6, **caractérisé en ce que** l'élément de découplage ou d'égalisation (19) a une forme qui correspond qui s'approche de celle d'une demi-sphère, d'un cylindre, d'un carré ou d'un cube, la forme d'un corps à surface périphérique polygonale, ou similaire.

8. Système d'excitation et/ou d'alimentation selon l'une des revendications 1 à 7, **caractérisé en ce que** le centre (23) dudit au moins un élément de découplage ou d'égalisation (19) est disposé de façon déportée vers un plan de coupe (27) qui s'étend perpendiculairement à la direction de propagation, ou à l'axe longitudinal médian (25) du conducteur creux (5, 5'), et recoupe ici le déphaseur (1) au milieu de celui-ci, par référence à son extension longitudinale.

9. Système d'excitation et/ou d'alimentation selon la revendication 8, **caractérisé en ce que** le centre (23) dudit au moins un élément de découplage ou d'égalisation (19) est disposé, par référence au plan de coupe (27), en avant du plan de coupe (27) dans la direction de réception.

10. Système d'excitation et/ou d'alimentation selon l'une ou l'autre des revendications 8 et 9, **caractérisé en ce que** la distance entre le centre (23) et le plan de coupe (27) correspond à environ λ/8 à λ/2, en particulier vers λ/4 de la longueur d'onde du vecteur H ou du vecteur E.

11. Système d'excitation et/ou d'alimentation selon l'une des revendications 1 à 10, **caractérisé en ce que** le centre (23) de l'élément de découplage ou d'égalisation (19) est disposé dans un plan (29), ou au voisinage immédiat d'un plan (29) qui est perpendiculaire au plan (14) qui reçoit l'élément de déphasage (11).

12. Système d'excitation et/ou d'alimentation selon l'une des revendications 1 à 11, **caractérisé en ce que** le centre de l'élément de découplage ou d'égalisation (19), et de préférence la totalité de l'élément de découplage ou d'égalisation (19), est agencé, lorsqu'on l'observe latéralement, perpendiculairement à la direction de propagation ou à l'axe longitudinal médian (25) du conducteur creux (5) dans la zone de l'extension longitudinale du déphaseur (11).

13. Système d'excitation et/ou d'alimentation selon la revendication 12, **caractérisé en ce que** le centre (23) de l'élément de découplage ou d'égalisation (19), par référence à un plan de coupe perpendiculaire à la direction de propagation ou à l'axe longitudinal médian (25) du conducteur creux (5), est disposé en avant du centre du déphaseur (11) dans la direction de réception des ondes électromagnétiques.

14. Système d'excitation et/ou d'alimentation selon l'une ou l'autre des revendications 12 et 13, **caractérisé en ce que** l'élément de découplage ou d'égalisation (19) est agencé avec la totalité de sa longueur, par référence à une observation perpendiculaire à la direction de propagation ou à l'axe longitudinal médian (25) du conducteur creux (5), dans la zone du déphaseur (11).

15. Système d'excitation et/ou d'alimentation selon l'une des revendications 1 à 14, **caractérisé en ce que** ledit au moins un élément de découplage ou d'égalisation (19) supplémentaire est agencé, par rapport au plan (14) du déphaseur (11) qui provoque le déphasage, de façon déportée dans une plage angulaire de + 60° à + 120° ou - 60° à - 120°, de préférence approximativement ou exactement + 90° ou - 90°, autour de la direction de propagation ou de l'axe longitudinal médian (25) du conducteur creux (5).
